# EUROPÄISCHE PATENTSCHRIFT

(11) **EP 0 194 617 B1**
(45) Veröffentlichungstag und Bekanntmachung des Hinweises auf die Patenterteilung: **29.08.1990**
(21) Anmeldenummer: 86103095.5
(22) Anmeldetag: 07.03.1986
(51) Int. Cl.: B41N 6/00, B41M 9/04

(54) **Druckwerk für eine Offset-Rotationsdruckmaschine**
Printing unit for a rotary offset printing press
Elément d'impression pour une rotative offset

(30) Priorität: 14.03.1985 DE 3509044
(43) Veröffentlichungstag der Anmeldung: 17.09.1986
(73) Patentinhaber: M.A.N.-ROLAND Druckmaschinen Aktiengesellschaft, 63012 Offenbach (DE)
(72) Erfinder: Köbler, Ingo, D-8901 Anhausen (DE)

(56) Entgegenhaltungen:
- EP-A- 0 182 156
- DE-B- 1 201 854
- FR-A- 2 157 464

## Beschreibung

Druckwerk für eine Offset-Rotationsdruckmaschine

Die Erfindung betrifft ein Druckwerk, insbesondere für eine Offset-Rotationsdruckmaschine mit einem Gummituchzylinder, dessen Durchmesser doppelt so groß wie der Durchmesser des zugeordneten Plattenzylinders ist, so daß zwei Druckbilder hergestellt werden können und auf den Gummitücher unter Verwendung von Unterlagen auspannbar sind.

Ein derartiges Druckwerk ist aus der älteren nicht vorveröffentlichen EP-A-0182156 bekannt. Aus dem Fachbuch von Welenski, "Einführung in den Offsetdruck", Eggen-Fachbuchreihe, 1975, Seiten 283 bis 303 ist es des weiteren bekannt, die auf einen Gummituchzylinder aufzuspannenden Gummitücher so zu unterlegen, daß ein bestimmter Durchmesser erreicht wird. Bei der gattungsgemäßen Maschine rollt der Plattenzylinder bei einer Umdrehung des Gummituchzylinders infolge der vorgegebenen Durchmesserverhältnisse zweimal auf letzterem ab, so daß bei einer Umdrehung des Gummituchzylinders auf einem Druckträger zwei identische Druckbilder entstehen. Es wurde festgestellt, daß es u.a. infolge des zunehmend entstehenden Gummituchwulstes qualitative Unterschiede zwischen diesen beiden Druckbildern gibt, die sich beispielsweise darin zeigen können, daß die Farbintensität des einen Druckbildes sich von der Farbintensität des anderen Druckbildes unterscheidet. Mittels einer Vertiefung im Zylinder oder einer Unterbrechung im Aufzug gemäß der EP-A-0 182 156 wird deshalb dem Gummituchwulst die Möglichkeit der Entspannung gegeben. Der schlagartige Abbau des Wulstes verhindert aber nicht die während seines Aufbaues entstehenden bzw. bereits entstandenen Druckbildunterschiede oder fertigungstoleranzbedingte Qualitätsverschlechterungen, z.B. infolge Toleranzen an den Zylindern, die sich während des Maschinenlaufes bemerkbar machen. Diese können auch nicht mit den entsprechend dem Druckbild aufquellbaren Folienunterlagen gemäß der DE-B-1 201 854 verhindert werden, da hierdurch die während des Druckens auftretenden bzw. feststellbaren Druckbildunterschiede nicht kompensierbar sind. Das gleiche gilt für die spiralförmigen Gummituchzylinder gemäß der FR-A-2 157 464, deren Umfangskontur bei der Fertigung einmalig festgelegt und somit nicht veränderbar ist.

Aufgabe der Erfindung ist est, die gattungsgemäße Maschine so zu verbessern, daß die Qualität und somit das optische Aussehen der beiden Druckbilder aneinander auf einfache und flexible Weise angeglichen werden können. Diese Aufgabe wird durch die Anwendung der Merkmale des kennzeichnenden Teils des Patentanspruchs 1 gelöst. In einfacher und individueller Weise können somit durch entsprechende Wahl der Unterlagen die beiden Druckbilder aneinander angepaßt werden. Vorteilhafte Weiterbildungen der Erfindung ergeben sich aus dem Unteranspruch sowie aus der Beschreibung in Verbindung mit den Zeichnungen. In diesen zeigen:
Fig. 1 eine schematische Darstellung eines Offset-Druckwerkes und
Fig. 2 erfindungsgemäße Ausbildungen der Gummituchunterlagen.

Fig. 1 zeigt ein Druckwerk, das zwei Plattenzylinder 1, und zwei Gummituchzylinder 3, 4 umfaßt. Die Durchmesser der Gummituchzylinder 3, 4 entsprechen dem doppelten Wert der Durchmesser der Plattenzylinder 1 und 2. In üblicher Weise sind die Plattenzylinder 1, 2 mit Offsetdruckplatten und die Gummituchzylinder 3 und 4 mit Gummitüchern bespannbar, wofür die nicht näher bezeichneten Zylindergruben mit entsprechenden Spannmitteln vorgesehen sind. Zwischen den Gummituchzylindern 3 und 4 kann ein Druckträger 11 beidseitig bedruckt werden. Selbstverständlich kann anstelle des zweiten Gummituchzylinders 4 auch ein üblicher Gegendruckzylinder eingesetzt werden. Mit derartigen Druckwerten können sowohl Bahnen als auch Bogen bearbeitet werden.

Bei einer Umdrehung der doppelt großen Gummituchzylinder 3 und 4 drehen sich jeweils die Plattenzylinder 1 und 2 zweimal, so daß auf dem Umfang eines jeden Gummituchzylinders 3 und 4 jeweils zwei identische Druckbilder entstehen, die auf den Druckträger 11 übertragen werden. Wie eingangs bereits erwähnt wurde, gleichen sich die beiden Druckbilder A und B, die von der theoretischen Betrachtung her ein identisches Aussehen haben müßten, in der Praxis nicht.

Erfindungsgemäß werden Gummituchunterlagen 5, 6 verwendet, deren Dicke in Umfangsrichtung gesehen entgegen der herkömmlichen Praxis unterschiedlich ist. Vorzugsweise ändert sich jeweils nur die Dicke des das zweite Druckbild B aufnehmenden Abschnittes der Gummituchunterlage 5 und 6 während der dem ersten Druckbild A zugeordnete Bereich der Unterlagen 5 und 6 gleichmäßig ausgebildet ist, das heißt etwa einen konstanten Durchmesser aufweist.

Fig. 2a zeigt die durch X getrennten Bereiche 7 und 8 der Unterlage 5 für einen der Gummituchzylinder 3 oder 4. Demnach ist der Durchmeser der Unterlage 5 im ersten Bereich 7, der unterhalb des Druckbildes A zu liegen kommt, gleichmäßig, während er im zweiten Bereich 8 in Umfangsrichtung gesehen zunehmend dicker wird. Fig. 2a zeigt die bevorzugteste Ausführungsform der erfindungsgemäßen Unterlage 5, während Fig. 2b eine weitere Variante darstellt, bei der der Bereich 9 unter dem ersten Druckbild A eine gleichmäßige Dicke aufweist, während der unter dem Druckbild B liegende Bereich 10 in Umfangsrichtung abnimmt. Gemäß Fig. 2c wird ein sich über den gesamte Umfang des doppelt großen Gummituchzylinders 3 bzw. 4 erstreckender Keil 12 auf einer Unterlage 11 verwendet.

Durch die Verwendung der erfindungsgemäßen Unterlagen 5 und 6 läßt sich eine qualitative Verbesserung der Druckprodukte erreichen.

## Patentansprüche

1. Druckwerk insbesondere für eine Offset-Rotationsdruckmaschine mit einem Gummituchzylinder (3, 4) dessen Durchmesser doppelt so groß wie der Durchmesser des zugeordneten Plattenzylinders (1, 2) ist, so daß zwei Druckbilder (A, B) erzeugt werden können, und auf den Gummitücher unter Verwendung von Unterlagen (5, 6, 11) aufspannbar sind, dadurch gekennzeichnet, daß mindestens die einem Druckbild (z.B. B) zugeordnete Unterlage (5) in Umfangsrichtung einen Bereich (8 oder 10) keilförmig zunehmender oder keilförmig abnehmender Dicke (Fig. 2a oder Fig. 2b) aufweist.

2. Druckwerk nach Anspruch 1, dadurch gekennzeichnet, daß sich die keilförmigen Bereiche (12) über den gesamten Umfang des Gummituchzylinders (3, 4) erstrecken (Fig. 2c).

## Revendications

1. Elément d'impression notamment pour une rotative offset comportant un cylindre porte-blanchet (3, 4) dont le diamètre est égal au double du diamètre du cylindre porte-plaque (1, 2), de sorte que deux images imprimées (A, B) peuvent être produites et tendues sur les blanchets en caoutchouc moyennant l'utilisation de supports (5, 6, 11), caractérisé en ce qu'au moins le support (5) associé à une image d'impression (par exemple B) possède, dans la direction circonférentielle, une zone (8 ou 10) possédant une épaisseur qui augmente avec une forme en coin ou qui diminue avec une forme en coin (figures 2a ou 2b).

2. Elément d'impression selon la revendication 1, caractérisé en ce que les zones en forme de coins (12) s'étendent sur l'ensemble du pourtour du cylindre porte-blanchet (3, 4) (figure 2c).

## Claims

1. Printing unit, in particular for an offset rotary printing machine, having a rubber blanket cylinder (3, 4) whose diameter is twice as large as the diameter of the associated plate cylinder (1, 2), so that two printed images (A, B) can be produced and can be clamped on the rubber blankets using support layers (5, 6, 11), characterised in that at least the support layer (5) associated with one printed image (e.g. B) has a region (8 or 10) of a thickness which is an increasing or decreasing wedge-shape in the circumferential direction (Fig. 2a or 2b).

2. Printing unit according to claim 1, characterised in that the wedge-shaped regions (12) extend over the entire circumference of the rubber blanket cylinder (3, 4) (Fig. 2c).
